# EUROPÄISCHE PATENTSCHRIFT

(11) **EP 0 158 908 B1**
(45) Veröffentlichungstag und Bekanntmachung des Hinweises auf die Patenterteilung: **18.10.1989**
(21) Anmeldenummer: 85103861.2
(22) Anmeldetag: 30.03.1985
(51) Int. Cl.: G03D 15/10

(54) **Dia-Schneid- und -Rahmungsgerät**
Device for cutting and mounting slides
Appareil pour le coupage et le montage de diapositives

(30) Priorität: 03.04.1984 DE 3412384; 27.12.1984 DE 8438043 U
(43) Veröffentlichungstag der Anmeldung: 23.10.1985
(73) Patentinhaber: Kaiser Fototechnik GmbH & Co. KG., D-6967 Buchen (DE)
(72) Erfinder: Götz, Manfred, D-6951 Billigheim (DE); Handschke, Detlef, D-4300 Essen (DE)

(56) Entgegenhaltungen:
- EP-A- 0 083 152
- DE-A- 3 236 863
- DE-B- 1 918 970
- FR-A- 1 350 778
- US-A- 4 256 527

## Beschreibung

Die Erfindung betrifft ein Dia-Schneid- und -Rahmungsgerät und einen zweiteiligen aufklappbaren Diarahmen gemäss Anspruch 10. Mit Geräten dieser Art kann der Fotoamateur seine Stehbildaufnahmen selbst halbautomatisch rahmen, ohne die Dias in die Hand nehmen zu müssen.

Bei einem aus der europäischen Druckschrift EP-A 0083152 bekannten Gerät wird ein Diarahmen verwendet, dessen schmales, etwa rechtekkiges Oberteil an einer Kante des quadratischen, mit einem umlaufenden Rand versehenen Unterteils angelenkt ist, das an seinen beiden Seitenrändern von dieser Kante ausgehend bis etwa zur Mitte mit der Rahmenfläche je einen schmalen Führungsschlitz von Randstreifenbreite und Filmdicke für den Filmstreifen bildet. Der von Hand weit aufgeklappte Rahmen wird in ein im Gerätegehäuse gebildetes Fach mit gegen die Ebene der Filmbühne und gegen die Schneidvorrichtung stark geneigtem Boden lose eingelegt. Der von der Antriebsvorrichtung vorgeschobene Filmstreifen trifft mit seiner Vorderkante auf das Rahmenunterteil etwa in dessen Mitte, wird in die Schlitze eingeschoben und dadurch bei weiterem Vorschub in seinem freien Teil schräg aufwärts gebogen. Nach dem Abschneiden streckt sich das gebogene freie Filmstück (von der Länge eines Dias) wieder und fällt dabei in das Rahmenunterteil hinein. Die Positionierung des Dias im Rahmenunterteil ist jedoch unsicher. Das Rahmenoberteil wird dann freihändig über das Unterteil geklappt, zusammen mit diesem aus dem Fach entnommen. Ausserhalb des Gerätes müssen Ober- und Unterteil an ihren Rändern miteinander verrastet werden. Dabei besteht leicht die Möglichkeit, dass beide Seiten des Dias berührt werden.

Der Erfindung liegt die Aufgabe zugrunde, die Rahmungsstation eines Gerätes der eingangs genannten Art so auszubilden, dass Nachteile dieser Art vermieden werden, indem das Öffnen und Schliessen des Diarahmens beim Einlegen bzw. Herausnehmen selbsttätig geschieht und der Rahmen nur am oberen Rande erfasst wird.

Diese Aufgabe wird erfindungsgemäss durch die kennzeichnenden Merkmale des Anspruchs 1 gelöst. Das Rahmenunterteil wird beim Einschieben des Diarahmens in die Wanne in den ersten Führungsnuten sicher längs des Wannenbodens geführt und zugleich das Rahmenoberteil von den Ablenkkeilen an den Wannenseitenwänden hochgeklappt, soweit dies für das Einführen des vorderen Filmstückes (Dias) erforderlich ist. Beim Herausziehen des Diarahmens gelangen dessen Ober- und Unterteil gemeinsam in die zweiten Führungsnuten, werden zusammengedrückt und verrasten miteinander. In dem entnommenen Rahmen ist das Dia fertig gerahmt, ohne dass es noch weiterer Handgriffe bedarf.

Vorteilhafte Ausgestaltungen der Schneidestation sind Gegenstand der Unteransprüche.

So kann es vorteilhaft sein, dass die Rippen in Durchbrüchen in den Seitenwänden der Wanne nach unten federnd in deren Boden versenkbar sind, wenn die Richtungen der beiden Führungsnuten nicht koinzidieren.

Ferner kann zur Sicherung der exakten Positionierung des in das mit einem Rand versehene Rahmenunterteil bereits eingeschobenen Dias im Augenblick des Abschneidens - aber auch, wenn es als letztes Filmstück in die Rahmungsstation einläuft - in Vorschubrichtung hinter der Schneidvorrichtung und oberhalb der Ebene der Filmbühne ein Hilfstrieb angeordnet sein, dessen Triebrollen unter diese Ebene bis dicht über den Wannenboden reichen. Dadurch wird das im noch offenen Rahmen liegende Dia auf einem Teil des Rückzugsweges in seiner Zentrierung niedergehalten, auch wenn es eine gewisse Spannung haben sollte.

Unterstützend wirkt sich hierbei aus, wenn bei dem Diarahmen das Oberteil nicht an einer Kante des Unterteils angelenkt ist, sondern weiter innen an den Längsrändern. Dadurch entsteht am oberen Rahmenende eine schmale Tasche, in der der eingeschobene Diarand beim Herausziehen des Rahmens unter dem Fingerdruck durch leichte Klemmung gehalten wird, bis sich die Rahmenhälften in der zweiten Nut schliessen.

Dies und weitere Einzelheiten werden in der folgenden Beschreibung und anhand einer Zeichnung näher erläutert. In dieser zeigen in natürlicher Grösse
Fig. 1 einen Mittellängsschnitt durch ein Gehäuse mit Betrachtungs-, Schneid- und Rahmungsstation,
Fig.2 eine Draufsicht auf das Gehäuse nach Fig.1,
Fig.3 eine Vorderansicht, gegen die Filmbühne gesehen,
Fig. 4 eine Rückansicht, gegen die Rahmungsstation gesehen (z.T. im Schnitt);
Fig. 5 einen geöffneten Diarahmen in perspektivischer Darstellung;
   und in vergrössertem Massstab
Fig. 6 eine Einzelheit aus Fig. 1,
Fig.7 schematische Darstellungen zum Rahmungsvorgang.

Die Zeichnung (Fig. 1-4) zeigt ein Ausführungsbeispiel mit den Merkmalen sämtlicher Ansprüche. Das Gehäuse 10 besteht aus einem Oberteil 11 und einem Unterteil 12. Das Oberteil lässt sich funktionsmässig in Transportrichtung Fₜ eines Filmstreifens unterteilen in
eine Bettachtungsstation 1 mit beleuchteter Filmbühne 1.1 und Betrachtungslupe 1.2
(eine Glühbirne 5 mit Reflektor 6, eine Batterie 7 und ein Beleuchtungsschalter (nicht dargestellt) sind im Unterteil 12 untergebracht; Fig. 1
eine Schneidstation 2 mit Untermesserbalken 2.1 und parallel dazu längs einer Schiene 2.2 geführtem Rollmesserkopf 2.3 (vgl. DE-OS 3236863) und eine Rahmungsstation 3, die im wesentlichen aus einer in das Gehäuseoberteil 1 eingeformten Wanne 4 mit einem gegen die Schneidstation geneigten Boden 4.1 und Seitenwänden 4.2 besteht.

Aus den beiden Seitenwänden der Wanne treten je ein flacher Keil 4.3 und eine flache Rippe 4.4 hervor (Fig. 1, 2). Die lichte Weite zwischen gegenüberliegenden Keilen bzw. Rippen entspricht der Breite des Filmstreifens. Während die Keile 4.3 den Seitenwänden 4.2 angeformt sind, sitzen die Rippen 4.4 an den Schenkeln eines unterhalb des Wannenbodens 4.1 gelagerten federnden U-Bügels 4.5 und sind in Durchbrüchen 4.6 in den Seitenwänden nach unten in den Boden versenkbar (Fig. 7a). - Mit dem Wannenboden 4.1 bilden die Keile 4.3 und die Rippen 4.4 an den Seitenwänden erste und zweite Führungsnuten 4.8 und 4.9 (Fig. 1) für die Seitenteile des Diarahmens, wie später noch erläutert werden wird.

Im oberen Mittelteil des Bodens ist eine sich gegen die Stirnseite des Gehäuseoberteils 11 öffnenden Fingermulde 4.7 ausgespart (Fig. 1, 2, 4).

Unterhalb der Schiene 2.2, aber noch oberhalb der durch die Filmbühne 1.1 bestimmten Ebene, auf der sich also ein vorgeschobener Filmstreifen bewegt, ist in den Seitenwänden 4.2 eine Welle 2.4 gelagert, auf der in den Bereichen der Filmrandstreifen Triebrollen 2.5 drehfest angeordnet sind. Der Durchmesser dieser Triebrollen ist so bemessen, dass ihr Umfang unter die genannte Ebene reicht, und zwar bis dicht über den Wannenboden 4.1 (Fig. 1). Mit dem im Bereich der Betrachtungsstation 1 und unterhalb der genannten Ebene liegenden Haupttrieb (im einzelnen als bekannt nicht dargestellt, Fig. 4 zeigt den gerändelten Triebknopf 2.6) ist die Welle 2.4 über einen gekreuzten Endlostrieb 2.7 (ein 0-Ring) gekuppelt, so dass sie sich zu diesem gegenläufig dreht (Fig. 6).

Schliesslich ist an der Unterseite der den Messerbalken 2.1 tragenden Messerbank 2.8 ein Rastnocken 2.9 ausgebildet.

Im folgenden werden die Funktionen der zuvor beschriebenen Bauteile in ihrem Zusammenwirken beim Rahmen eines Dias, d.i. des jeweils in Transportrichtung vordersten Bildes eines Filmstreifens, in Verbindung mit Fig. 7 (a)-(c) erläutert, in der verschiedenen Phasen des Rahmungsvorganges dargestellt sind.

Ein in die Wanne 4 eingelegter und in Richtung des Pfeiles Fₑ vorgeschobener, leicht geöffneter Diarahmen R - der in Fig. 5 in perspektivischer Ansicht dargestellt ist - gelangt mit seinem Unterteil Rᵤ unter die Keile 4.3 in die ersten Führungsnuten 4.8 (Fig.7(a)), während sein am Unterteil angelenktes Oberteil Rₐ von den Keilen nach oben abgelenkt wird. Die Rippen 4.4 sind dabei nach unten in die Bodenfläche 4.1 hineingedrückt worden. Der Rahmen R wird weiter vorgeschoben, bis der schmale Vorderrand seines Unterteils Rᵤ hinter den Rastnocken 2.9 hörbar einrastet; der Rahmen ist jetzt positioniert und voll aufgeklappt (Fig.7(b)). Die Rippen 4.4 sind wieder hochgefedert.

Ein Filmstreifen wird in Richtung des Pfeiles Fₜ (Fig. 2) mittels des Rändelknopfes 2.6 über den Messerbalken 2.1 hinweg vorgeschoben und dabei, sobald seine Vorderkante unter die mitdrehenden Triebrollen 2.5 des Hilfstriebes gelangt, von diesen unter leichter Verformung nach unten in das Rahmenunterteil R_{"} hineingedrückt, während sich die Vorderkante in diesem entlangschiebt bis zum Anschlag; der Rastnocken 2.9 verhindert, dass der Rahmen nachgibt. Das vorderste Filmbild (Dia) ist jetzt positioniert; dies kann wie üblich auch in der Filmbühne 1.1 abgelesen werden. - Das Dia wird mittels des Rollmesserkopfes 2.3 abgetrennt, und sein rückwärtiger Teil legt sich unter dem leichten Druck der Triebrollen 2.5 satt in das Rahmenunterteil Rᵤ hinein.

In einem letzten Arbeitsgang wird der Rahmen am oberen Rand ergriffen und in Richtung des Pfeiles F, aus der Wanne 4 herausgezogen. Dabei gelangen beide Rahmenteile gemeinsam in die zweiten Führungsnuten 4.9 zwischen den Rippen 4.4 und dem Wannenboden 4.1 (Fig.7(c)) und werden zwangsläufig miteinander verrastet. Der Rahmen mit eingelegtem Dia ist geschlossen. Die Fingermulde 4.7 ist so bemessen, dass der Diarahmen nur am oberen Rand ergriffen, die Unterseite des Dias aber nicht berührt werden kann.

Man erkennt aus Fig.6 mit Fig.7(b) und der vorstehenden Beschreibung, dass der Film von den Triebrollen 2.5 vom Anfang bis zum Ende während des Vorschubes in das Rahmenunterteil eingelegt wird, ohne dass in ihm eine Biegespannung erzeugt werden muss. Es genügt daher auch eine leichte Neigung des Wannenbodens zur Vorschubebene, nur soviel, dass die Filmvorderkante Kontakt mit der Rahmeninnenfläche erhält; dafür genügt ein Neigungswinkel von 10 bis 15° (vgl. Fig. 6).

## Patentansprüche

1. Dia-Schneid- und -Rahmungsgerät für das selbsttätige Einbringen eines Diafilmabschnittes in einen zweiteiligen, aufklappbaren Diarahmen (R), bestehend aus einem Gehäuse (10) mit einer Filmbühne (1.1) auf seiner Oberseite zur geführten Längsverschiebung eines Filmstreifens, einer Antriebsvorrichtung (2.6) für dessen Vorschub, einer aus Messerbalken und bewegtem Trennmesser bestehenden Schneidvorrichtung (2.1, 2.3) am Rande der Filmbühne, sowie einer Wanne (4) mit gegen die Ebene der Filmbühne schräg abwärts geneigtem Boden (4.1) für das Einlegen und Entnehmen eines Diarahmens in Vorschubrichtung, dadurch gekennzeichnet, dass die Wanne (4) an beiden Seitenwänden (4.2) nach der Stärke des Diarahmens bemessene Führungsnuten aufweist, und zwar einerseits etwa mittig je eine erste Führungsnut (4.8) für das Rahmenunterteil (R_{"}) und über dieser je einen flachen Ablenkkeil (4.3) für das am Rahmenunterteil angelenkte Rahmenoberteil (Rₒ) beim Einlegen des Rahmens sowie andererseits am oberen Rand ihres Bodens (4.1) je eine zweite Führungsnut (4.9) beim Entnehmen des Rahmens.

2. Gerät nach Anspruch 1, dadurch gekennzeichnet, dass die Ablenkkeile (4.3) mit dem Boden (4.1) die ersten Führungsnuten (4.8) bilden.

3. Gerät nach Anspruch 1, dadurch gekennzeichnet, dass flache Rippen (4.4) an beiden Seitenwänden mit dem Boden (4.1) die zweiten Führungsnuten (4.9) bilden.

4. Gerät nach Anspruch 3, dadurch gekennzeichnet, dass die Rippen (4.4) in Durchbrüchen (4.6) in den Seitenwänden (4.2) nach unten federnd in den Boden (4.1) versenkbar sind.

5. Gerät nach Anspruch 4, dadurch gekennzeichnet, dass die beiden Rippen (4.4) an einem unterhalb des Bodens gelagerten federnden U-Bügel (4.5) angeordnet sind.

6. Gerät nach Anspruch 1, dadurch gekennzeichnet, dass in der Wanne (4) in Vorschubrichtung hinter der Schneidvorrichtung (2.1, 2.3) und vor den Ablenkkeilen (4.3) oberhalb der Ebene der Filmbühne (1.1) ein Hilfstrieb (2.4, 2.5) angeordnet ist, dessen Triebrollen (2.5) unter diese Ebene bis dicht über den Wannenboden (4.1) reichen.

7. Gerät nach Anspruch 6, dadurch gekennzeichnet, dass die Trieb rollen auf einer in den Gehäuseseitenwänden (4.2) gelagerten Welle (2.4), den Bereichen der Filmrandstreifen zugeordnet, drehfest angeordnet sind, die von der Antriebsvorrichtung (2.6) über einen gekreuzten Endlostrieb (2.7) angetrieben ist.

8. Gerät nach Anspruch 1, dadurch gekennzeichnet, dass an der Unterseite des Messbalkens (2.1) bzw. der diesen tragenden Messerbank (2.8) ein Rastnocken (2.9) für den Rand des Rahmenunterteils (Rᵤ) ausgebildet ist.

9. Gerät nach Anspruch 1, dadurch gekennzeichnet, dass der Neigungswinkel des Wannenbodens (4.1) 10-15° beträgt.

10. Zweiteiliger, aufklappbarer Diarahmen für das Dia-Schneid- und Rahmungsgerät gemäss Anspruch 1, dadurch gekennzeichnet, dass das Rahmenoberteil (Rₐ) durch an den Längsseiten des Rahmenfensters liegende Filmscharniere (S) unterteilt ist in einen mit dem Rahmenunterteil (Rᵤ) fest verbundenen kleineren Abschnitt (R') und einen aufklappbaren grösseren Abschnitt (R_{"}).

## Claims

1. A photographic transparency cutting and framing apparatus for automatically introducing a photographic transparency film portion into a two-part photographic transparency frame (R) which can be pivoted open, comprising a housing (10) with a film platform (1.1) on its top side for guided longitudinal displacement of a film strip, a drive means (2.5) for the forward feed movement of the film strip, a cutting means (2.1, 2.3) at the edge of the film platform, the cutting means comprising a blade bar and a moved severing blade, and a trough (4) with a bottom (4.1) which is inclined obliguely downwardly relative to the plane of the film platform, for insertion and removal of a photographic transparency frame in the forward feed direction, characterised in that the trough (4) has guide grooves which are of a size depending on the thickness of the photographic transparency frame, at both side walls (4.2) of the trough, more specifically on the one hand substantially centrally a respective first guide groove (4.8) for the frame bottom portion (Rᵤ) and above same a shallow wedge-shaped deflection portion (4.3) for the frame top portion (Rₒ) which is pivotally connected to the frame bottom portion, upon insertion of the frame, and on the other hand at the upper edge of its bottom (4.1) a respective second guide groove (4.9) upon removal of the frame.

2. Apparatus according to claim 1 characterised in that the wedge-shaped deflection portions (4.3), with the bottom (4.1), form the first guide grooves (4.8).

3. Apparatus according to claim 1 characterised in that shallow ribs (4.3) at both side walls, with the bottom (4.1), form the second guide grooves (4.9).

4. Apparatus according to claim 3 characterised in that the ribs (4.1) can be lowered resiliently downwardly into the bottom (4.1) in openings (4.6) in the side walls (4.2).

5. Apparatus according to claim 4 characterised in that the two ribs (4.4) are arranged on a resilient U-shaped member (4.5) which is mounted beneath the bottom.

6. Apparatus according to claim 1 characterised in that arranged in the trough (4) in the forward feed direction downstream of the cutting means (2.1, 2.3) and upstream of the wedge-shaped deflection portions (4.3) above the plane of the film platform (1.1) is an auxiliary drive (2.4, 2.5), the drive rollers (2.5) of which extend beneath said plane to closely above the bottom (4.1) of the trough.

7. Apparatus according to claim 6 characterised in that the drive rollers are non-rotatably arranged, in association with the regions of the film edge strips, on a shaft (2.4) which is mounted in the housing side walls (4.2) and which is driven by the drive means (2.6) by way of a crossed endless drive (2.7).

8. Apparatus according to claim 1, characterised in that a retaining projection (2.9) for the edge of the frame bottom portion (Rᵤ) is formed at the underside of the blade bar (2.1) or the blade support (2.8) carrying same.

9. Apparatus according to claim 1 characterised in that the angle of inclination of the trough bottom (4.1) is 10 to 15°.

10. A two-part photographic transparency frame which can be pivoted open, for the photographic transparency cutting and framing apparatus according to claim 1, characterised in that the frame top portion (Rₒ) is subdivided by film hinges (S) disposed at the longitudinal sides of the frame opening, into a smaller part (R') fixedly connected to the frame bottom portion (Rᵤ) and a larger part (R") which can be pivoted open.

## Revendications

1. Dispositif de cisaillement et montage sous caches de diapositives pour l'introduction automatique d'un morceau d'un film de diapositives dans un cache (R) à volets en deux parties, comportant un boîtier (10) avec une glissière du film (1.1) à son côté supérieur pour le déplacement guidé longitudinal d'une bande de film, un dispositif d'entraînement (2.6) pour son avancement, un dispositif de cisaillement (2.1, 2.3) constitué d'un mors fixe et d'un mors mobile au bord de la glissière du film, et une cuve (4) avec un fond (4.1) disposé obliquement vers le bas par rapport au plan de la glissière du film pour l'introduction et le soutirage d'un cache de diapositives en direction d'avance, caractérisé en ce que la cuve (4) comporte aux parois latérales (4.2) des rainures de guidages dimensionnées selon la largeur du cache de diapositives, et ce, à l'un côté, environ centriquement chacune une première rainure de guidage (4.8) pour la partie inférieure (Ru) du cache et, au-dessus de celle-ci, un coin déflecteur plat (4.3) pour la partie supérieure (Ro) du cache articulée à la partie inférieure du cache lors de l'introduction du cache, et, à l'autre côté, au bord supérieur de son fond (4.1 chacune une deuxième rainure de guidage (4.9) lors du soutirage du cache.

2. Dispositif selon la revendication 1, caractérisé en ce que les coins réflecteurs (4.3) en combinaison avec le fond (4.1) forment les premières rainures de guidage (4.8).

3. Dispositif selon la revendication 1, caractérisé en ce que des nervures plates (4.4) aux deux parois latérales en combinaison avec le fond (4.1 ) forment les deuxièmes rainures de guidage (4.9).

4. Dispositif selon la revendication 3, caractérisé en ce que les nervures (4.4) s'enfoncent dans des ajours (4.6) aux parois latérales (4.2) en manière élastique vers le bas dans le fond (4.1 ).

5. Dispositif selon la revendication 4, caractérisé en ce que les deux nervures (4.4) sont disposées à une pièce élastique et recourbée en U (4.5) supportée au-dessous du fond.

6. Dispositif selon la revendication 1, caractérisé en ce que dans la cuve (4), en direction d'avance derrière le dispositif de cisaillement (2.1, 2.3) et devant les coins déflecteurs (4.3) au-dessus du plan de la glissière du film (1.1), un dispositif entraîneur auxiliaire (2.4, 2.5) est prévu, les rouleaux d'entraînement de celui-ci (2.5) s'étendant au-dessous de ce plan jusqu'à une position proche au-dessus du fond de la cuve (4.1 ).

7. Dispositif selon la revendication 6, caractérisé en ce que les rouleaux d'entraînement sont prévus en manière résistante à la torsion à un arbre (2.4) supporté dans les parois latérales (4.2) du boîtier, en relation aux parties des bandes aux rebords du film, cet arbre étant entraîné du dispositif d'entraînement (2.6) par l'intermédiaire d'un dispositif d'entraînement continu en croix (2.7).

8. Dispositif selon la revendication 1, caractérisé en ce qu'à la face inférieure du mors fixe (2.1 ) ou de la barre de mors (2.8) supportant celui-ci, une saillie d'arrêt (2.9) pour le bord de la partie inférieure du cache (Ru) est formée.

9. Dispositif selon la revendication 1, caractérisé en ce que l'angle d'inclinaison du fond de la cuve (4.1) est de 10-15°.

10. Cache à volets en deux parties pour le dispositif de cisaillement et montage sous caches de diapositives selon la revendication 1, caractérisé en ce que la partie supérieure du cache (Ro) est divisée par des charnières de film (S) en appui contre les côtés longitudinaux de la fenêtre du cache en une partie (R^{I}) petite solidaire de la partie inférieure du cache (Ru) et une partie (R") grande à volet.
